# EUROPÄISCHE PATENTANMELDUNG

(11) **EP 1 043 646 A2**
(43) Veröffentlichungstag der Anmeldung: **11.10.2000**
(21) Anmeldenummer: 00104684.6
(22) Anmeldetag: 03.03.2000
(51) Int. Cl.: G05G 1/08

(54) **Bedienteil für Steuerungsfunktionen**

(30) Priorität: 09.04.1999 DE 19915990
(71) Anmelder: Preh-Werke GmbH & Co. KG, 97616 Bad Neustadt a.d. Saale (DE)
(72) Erfinder: Bauer, Karl-Heinz, 97616 Bad Neustadt (DE); Storath, Joachim, 97916 Salz (DE); Moret, Reinhold, 97638 Mellrichstadt (DE)
(74) Vertreter: Dietrich, Barbara

(57) **Zusammenfassung**

Das neue Bedienteil weist daher die Merkmale auf, daß der mit dem Drehknopf (2) verbundene Lichtleitkörper (4) auf Axialflächen (8,9) eines äußeren Randes (10) jeweils Verrastungsnoppen und -vertiefungen (11,12) aufweist, die mit Verrastungshaken (13) einer Klammerfeder (14) zusammenwirken, die innerhalb von Halterippen (15) auf die Lichtleitplatte (7) aufgeschoben und zwischen einer Lichtleitplattenkante (16) und einer Gehäuserippe (17) in Aufschieberichtung arretiert ist.

Damit ist eine feinfühlige Verrastung und leichte Verstellbarkeit erreicht worden.

## Beschreibung

Die Erfindung betrifft ein Bedienteil für Steuerungsfunktionen innerhalb einer Fahrzeugkabine nach dem Oberbegriff des Patentanspruchs 1. Derartige Bedienteile werden z. B. für Steuerungsfunktionen bei einer Klima- oder Lüftungsanlage benötigt Insbesondere für die Einstellung der zu regelnden Temperatur ist eine Verrastung des Drehknopfes in Zwischenstellungen erforderlich, wobei die Endstellungen eine deutlichere Verrastung haben sollten.

Bisher übliche Verrastungseinrichtungen (DE 295 01 692 U1) weisen Rastelemente wie federnde Kugeln, Blattfedernd usw. auf, die eine erhebliche Belastung der Lagerung etc. bewirken, die neben Verschließ auch eine Schwergängigkeit des Drehknopfes bewirkt.

Hiervon ausgehend liegt der Erfindung daher die Aufgabe zugrunde, Maßnahmen aufzufinden, mit denen eine feinfühlige Verrastung eines gattungsgemäßen Drehknopfes ohne Erhöhung der Stellkraft erreichbar ist.

Diese Aufgabe ist durch die im Kennzeichen des Anspruchs 1 angegebenen Merkmale gelöst. Vorteilhafte Weiterbildungen sind in den Unteransprüchen angegeben.

Ein Ausführungsbeispiel der Erfindung ist in der Zeichnung dargestellt und wird nachfolgend beschrieben.

Die Zeichnung zeigt:
**Fig. 1:**
   Eine Ansicht eines geöffneten Bedienteils;
**Fig. 2 und 3:**
   Schnitte der Ansicht nach Fig. 1.

Fig. 1 zeigt eine Ansicht eines geöffneten Bedienteilgehäuses 1, in dem einer von mehreren nicht weiter dargestellten Drehknöpfen 2 gelagert ist, dessen Stellung durch eine Leuchtanzeige angezeigt wird, die aus einem LED (Licht Emittierendes Device) und einem fest mit dem Drehknopf 2 verbundenen Lichtleitkörper 4 gebildet ist.

Wie aus Fig. 2 ersichtlich ist in der ein Querschnitt des Bedienteilgehäuses 1 dargestellt ist, der durch den Drehknopf 2 geht, wirkt der Lichtleitkörper 4 direkt mit dem LED 3 zusammen und weist eine Lichtaustrittsfläche 5 auf, die mit einer Lichteintrittsfläche 6 einer Lichtleitplatte 7 zusammenwirkt, die zu den anderen Drehknöpfen führt.

Es ist nun vorgesehen, daß der mit dem Drehknopf 2 verbundene Lichtleitkörper 4 auf Axialflächen 8, 9 eines äußeren Randes 10 jeweils Verrastungsnoppen und
-vertiefungen 11, 12 aufweist, die mit Verrastungshaken 13 einer Klammerfeder 14 zusammenwirken, die innerhalb von Halterippen 15 auf die Lichtleitplatte 7 aufgeschoben und zwischen einer Lichtleitplattenkante 16 und einer Gehäuserippe 17 in Aufschieberichtung arretiert ist.

Es ist aus Fig. 1 ersichtlich, daß die Verrastungsnoppen und -vertiefungen 11, 12 auf der Axialfläche 8 in dichter Folge angeordnet sind für eine feinfühlige Verrastung in Zwischenstellungen und daß auf der anderen Axialfläche 9 nur Verrastungsnoppen und jeweils eine -vertiefung 11, 12 für eine Verrastung in den Endstellungen des Drehknopfes 2 vorgesehen sind, wie Fig. 3 zeigt, in der ein Querschnitt des Bedienteilgehäuses dargestellt ist, der in Richtung der Klammerfeder gelegt ist.

Es ist besonders vorteilhaft, wenn der mit dem Drehknopf 2 verbundene Lichtleitkörper 4 mit seiner Lichtaustrittsfläche 5 innerhalb der Lichteintrittsfläche 6 der Lichtleitplatte 7 radial und axial mit seinen Axialflächen 8, 9 des Randes 10 innerhalb von Axialflächen 18, 19 der Lichtleitplatte 7 gelagert ist, womit eine kostengünstige Ausführung vorliegt.

Es ist vorgesehen, daß die Klammerfeder 14 ein erstes Klammerpaar 20 für das Zusammenwirken mit den Verrastungsnoppen und -vertiefungen 11, 12 und ein zweites Klammerarmpaar 21 für die Verklammerung auf der Lichtleitplatte 7 aufweist.
Diese Klammerarmpaare 20, 21 bewirken einen Kraftausgleich der gegeneinander gerichteten Abstützkräfte, so daß keine Belastung der Lager vorliegt.

## Patentansprüche

1. Bedienteil für Steuerungsfunktionen innerhalb einer Fahrzeugkabine, mit mehreren Drehknöpfen, deren Stellung durch eine Leuchtanzeige, bestehend aus einem LED (Licht Emittierendes Device) und Lichtleitkörpern angezeigt wird, wobei ein Drehknopf einen Lichtleitkörper aufweist, der direkt mit dem LED zusammenwirkt und eine Lichtaustrittsfläche aufweist, die mit einer Lichteintrittsfläche einer Lichtleitplatte zusammenwirkt, die zu den anderen Drehknüpfen führt, dadurch gekennzeichnet, daß der mit dem Drehknopf (2) verbundene Lichtleitkörper (4) auf Axialflächen (8, 9) eines äußeren Randes (10) jeweils Verrastungsnoppen und -vertiefungen (11, 12) aufweist, die mit Verrastungshaken (13) einer Klammerfeder (14) zusammenwirken, die innerhalb von Halterippen (15) auf die Lichtleitplatte (7) aufgeschoben und zwischen einer Lichtleitplattenkante (16) und einer Gehäuserippe (17) in Aufschieberichtung arretiert ist.

2. Bedienteil nach Anspruch 1, dadurch gekennzeichnet, daß die Verrastungsnoppen und -vertiefungen (11, 12) auf der Axialfläche (8) in dichter Folge angeordnet sind für eine feinfühlige Verrastung innerhalb von Zwischenstellungen und daß auf der anderen Axialfläche (9) nur Verrastungsnoppen und -vertiefungen (11, 12) für eine Verrastung in den Endstellungen des Drehknopfes (2) vorgesehen sind.

3. Bedienteil nach Anspruch 2, dadurch gekennzeichnet, daß der mit dem Drehknopf (2) verbundene Lichtleitkörper (4) mit seiner Lichtaustrittsfläche (5) innerhalb der Lichteintrittsfläche (6) der Lichtleitplatte (7) radial und axial mit seinen Axialflächen (8, 9) des Randes (10) innerhalb von Axialflächen (18, 19) der Lichtleitplatte (7) gelagert ist.

4. Bedienteil nach Anspruch 1, 2 oder 3 dadurch gekennzeichnet, daß die Klammerfeder (14) ein erstes Klammerpaar (20) für das Zusammenwirken mit den Verrastungsnoppen und -vertiefungen (11, 12) und ein zweites Klammerarmpaar (21) für die Verklammerung auf der Lichtleitplatte (7) aufweist.
